# EUROPÄISCHE PATENTSCHRIFT

(11) **EP 0 790 466 B1**
(45) Veröffentlichungstag und Bekanntmachung des Hinweises auf die Patenterteilung: **07.05.2003**
(21) Anmeldenummer: 96118560.0
(22) Anmeldetag: 20.11.1996
(51) Int. Cl.: F23R 3/34, F23R 3/28

(54) **Verfahren und Vorrichtung zur Schnellumschaltung vom Vormischbetrieb in den Diffusionsbetrieb in einer Brennkammer einer mit Brenngas betriebenen Gasturbine**
Method and apparatus for quick switching from premix to diffusion burning modes in the combustion chamber of a gas fuelled gas turbine
Méthode et appareil pour le changement rapide entre combustion de prémélange et de diffusion pour chambre de combustion de turbine à gaz alimentée à gaz

(30) Priorität: 16.02.1996 DE 19605736
(43) Veröffentlichungstag der Anmeldung: 20.08.1997
(73) Patentinhaber: MAN Turbomaschinen AG, 46145 Oberhausen (DE)
(72) Erfinder: Bauermeister, Kurt, Dr.-Ing., 45478 Mülheim a.d. Ruhr (DE); Brodmann, Michael, Dr.-Ing., 46569 Hünxe (DE); Küper, Peter, Dipl.-Ing., 45964 Gladbeck (DE); Moroni, Jürgen, Dipl.-Ing., 46049 Oberhausen (DE); Weibel, Hans, Dipl.-Ing., 47608 Geldern (DE)
(74) Vertreter: Radünz, Ingo, Dipl.-Ing.

(56) Entgegenhaltungen:
- US-A- 5 024 055
- US-A- 5 327 718
- US-A- 5 533 329

## Beschreibung

Die Erfindung betrifft ein Verfahren und eine Vorrichtung zur Schnellumschaltung vom Vormischbetrieb in den Diffusionsbetrieb in Gasturbinen mit mindestens einer Brennkammer mit gleichzeitiger Ansteuerung der Diffusions- und Vormischstellventile in den Brenngasversorgungsleitungen, d. h. Öffnen des Diffusionsgasweges und gleichzeitiges Schließen des Vormischgasweges eines Brenners bei schneller Lastabsenkung und Verlöschen der Vormischflamme.

Beim NOₓ-armen Betrieb von Gasturbinen mit einer oder auch mehreren Brennkammern werden Brenngas und Luft in einem Mischsystem, einem Vormischbrenner, möglichst homogen gemischt. So werden in der Flamme Zonen stöchiometrischer Verbrennung mit entsprechend hohen Temperaturen vermieden und damit die Bildung von NOₓ weitgehend unterbunden.

Ein solcher Brenner läßt sich sowohl im sogenannten Diffusions- als auch im Vormischbetrieb fahren. Im Diffusionsbetrieb existieren in der Flamme auch Zonen mit stöchiometrischer Verbrennung und damit hoher Temperatur, die zur NOₓ-Bildung führen. Beim Start der Gasturbine arbeitet der Brenner als Diffusionsbrenner und wird, sobald die Gasturbine eine bestimmte Leistung erreicht hat, in den Betrieb als Vormischbrenner umgeschaltet. Die Vormischflamme wird durch eine kleine Pilotflamme stabilisiert. Gasturbinen werden beispielsweise zum Antrieb von Pipelineverdichtern und Generatoren eingesetzt.

Bei sprungförmigen Lastabsenkungen (Verdichterpumpen, Generator-Lastabschaltung usw.) schließt das Brenngasregelventil sehr schnell, um ein Ansteigen der Turbinendrehzahl zu verhindern.

Das bedeutet, daß bei vorerst nahezu gleichbleibender Gasgeneratorluftmenge die Brennstoffversorgung drastisch reduziert wird, wodurch das Luft-Brennstoffverhältnis steigt und das Gemisch noch magerer wird.

Geschieht dies im Diffusionsbetrieb, d. h. mit einer Diffusionsflamme, so ist das unkritisch, da die Flamme nicht verlöscht. Im Vormischbetrieb jedoch kann die an sich schon magere Flamme bei einem noch magerer werdenden Gemisch verlöschen und danach wieder unkontrolliert zurückzünden.

Die Wiederzündung erfolgt entweder durch die noch brennende Pilotgasflamme oder durch heiße Teile in der Brennkammer bzw. im Heißgasbereich der Gasturbine. Dieses Wiederzünden erfolgt unkontrolliert und geschieht in Form einer Verpuffung oder auch Detonation.

Aus der DE 32 41 162 ist ein Vormischbrenner mit integriertem Diffusionsbrenner bekannt, wobei der Vormischbrenner eine am stromabwärtigen Ende durch einen Flammenhalter begrenzte Vormischkammer besitzt, in die eine Haupt-Brennstoffdüse einmündet und wobei der Diffusionsbrenner eine Pilot-Brennstoffdüse besitzt. Die gesamte Zufuhr der Verbrennungsluft erfolgt über eine in die Vormischkammer einmündende Zufuhreinrichtung.

Eine Brennstoffregeleinrichtung regelt die Brennstoffzufuhr derart, daß sich beim Anfahren ein reiner Diffusionsbrenner-Betrieb, danach ein Diffusionsbrenner- und Vormischbrenner-Betrieb und im oberen Lastbereich ein Vormischbrenner-Betrieb einstellt.

Die Brennstoffregeleinrichtung, welche mit einem Lastsignal beaufschlagt wird, regelt dabei den Durchfluß durch das Brennstoffregelventil über entsprechende Ansteuerleitungen.

Als Brennstoffregelventile werden hier sogenannte Zwei-Wege-Ventile verwendet, die die Brennstoffzufuhr zwischen einer min. und max. Durchflußmenge regeln. Regelvorrichtungen, die eine Schnellumschaltung bei instabilem Betrieb ermöglichen, sind hier jedoch nicht angeordnet.

Bekannt ist darüber hinaus ein Verfahren, bei dem Brennkammer und Brenner bei Lastsprüngen oder Lastabwurf, die Gasturbine arbeit als Generatorantrieb, von Vormisch- in Diffusionsbetrieb umschaltet. Zur Erkennung dieser transienten Betriebsvorgänge wird der Drehzahlgradient der Gasturbine herangezogen. Erkennt dieses Kriterium einen Lastsprung, werden die Diffusionsstellventile geöffnet und die Vormischstellventile gleichzeitig geschlossen. Die Stellzeit der Ventile beträgt 5 Sekunden. Bei einem Lastabwurf wird über ein 2/2 Wegeventil mit einer Stellzeit von ca. 150 ms die Pilotgasmenge erhöht und eine sogenannte Schnellumschaltung durchgeführt.

Nachteilig bei diesem Regelverfahren ist, daß
- eine erloschene Vormischflamme im Vormischbetrieb rückzündet und damit die Gefahr einer Verpuffung oder Detonation besteht und
- daß während der gleichzeitigen Umschaltung der Stellventile auf die Flammen kein Einfluß genommen werden kann. Die Vormischflamme kann innerhalb dieser Zeit trotz Erhöhung der Stützwirkung durch die Pilotflamme verlöschen, rückzünden oder eine Verpuffung hervorrufen.

Die Aufgabe der Erfindung ist es, ein Regelverfahren für eine Schnellumschaltung vom Vormisch- auf Diffusionsbetrieb zu schaffen, um Brennstoffverpuffungen und Detonationen in der Brennkammer bzw. im Heißgasbereich beim Vormischbetrieb, verbunden mit einem unkontrollierten Rückzünden der Vormischflamme, zu unterbinden.

Die Lösung der Aufgabe erfolgt in der Weise wie es im Patentanspruch 1 und 3 angegeben ist. Die jeweiligen Unteransprüche stellen eine vorteilhafte Ausgestaltung der Erfindung dar.

Um Druckstöße aufgrund von Verpuffungen und Instabilitäten der Vormischflamme zu vermeiden, werden erfindungsgemäß Schnellumschaltventile in die Vormischgasleitung mit Verbindung zum Diffusionsgasbrenner eingebaut, die bei Erkennen eines solchen Vorganges - Verlöschens der Vormischflamme bzw. auf Auftreten einer Störung, die zum Verlöschen der Vormischflamme führen kann -, innerhalb von ca. 100 ms vom Vormischbetrieb in den Diffusionsbetrieb umschaltet, so daß ein unkontrolliertes Rückzünden der Vormischflamme ausgeschlossen wird.

Für die Erkennung bzw. Detektion dieser Flammeninstabilität und Auslösung der Schnellumschaltung wurden drei Umschaltkriterien ermittelt und auf ihre Wirksamkeit hin getestet. Diese Umschaltkriterien lösen eine Schnellumschaltung aus, falls
- das Brenngasregelventil schnell um einen gewissen Betrag schließt,
- oder ein schneller Druckabfall um einen gewissen Betrag im Inneren des Flammrohres zu verzeichnen ist,
- oder die optische, schnelle Flammenüberwachung ein Verlöschen der Vormischflamme meldet.

Durch Anordnung eines extrem schnell schaltendes 3/2-Wege-Ventiles in der Brenngaszufuhrleitung zu der(n) Brennkammer(n) kann die zur Verbrennung anstehende Brenngasmenge innerhalb von ca. 100 ms von der Vormischgaszuleitung zur Diffusionsgasleitung und somit zum Diffusionsbrenner geleitet werden.

Ein Ausführungsbeispiel der Erfindung wird anhand von zwei schematischen Regelschemen erläutert.

Es zeigen:
- Fig. 1: ein Regelverfahren für zwei Brennkammern mit je einem Brenner,
- Fig. 2: ein Regelschema der Ansteuerlogik einer Schnellumschaltung.

Fig. 1 zeigt das erfindungsgemäße Regelverfahren einschließlich der zugehörigen Vorrichtungen zum Betreiben einer Gasturbine mit zwei Brennern (11, 12) an den Brennkammern (9, 10). Die Brennkammern (9, 10) sind im oberen Teil als Flammrohr (17) und im unteren Teil als Mischrohr (18) mit dem Eintrittskrümmer (19) für die Zuführung von Verdichter- bzw. Verbrennungsluft ausgebildet. Brenngas wird den Brennern (11, 12) über eine Brenngaszufuhrleitung (13) zugeführt. Vor dem Brenngasregelventil (1) mit dem Wegaufnehmer (Z) (4) zweigt eine Pilotgasleitung (14) ab, in der die Brennstoffzufuhr durch ein Pilotgasregelventil (2) geregelt wird.

Die Brenngaszufuhrleitung (13) verzweigt sich nach dem Brenngasregelventil (1, 4) in Brennstoffzufuhrleitungen für beide Brennkammern (9, 10). Durch den Einbau von je einem Schnellumschaltventil (3) mit Servoventilen V₁, V₂ (7) in die sich verzweigende Brennstoffzufuhrleitungen (13) wird die Brennstoffzufuhr zur Diffusionsgasleitung (15) und zur Vormischgasleitung (16) gesteuert.

Die Überwachung der Brennkammern (9, 10) erfolgt im Bereich des Flammrohres (17) durch Druckmessgeräte P₁, P₂ (5) und durch eine optische Flammüberwachung B₁, B₂ (6).

Der Weggeber bzw. Wegaufnehmer (Z) (4), die Überwachungsgeräte (5) für eine Druckmessung P₁, P₂, die Überwachungsgeräte für eine optische Flammenüberwachung B₁, B₂ (6) und die Servoventile (Z) (7) der Schnellumschaltventile (3) sind mit einer Ansteuerlogik für Schnellumschaltung (8) verdrahtet.

Fig. 2 zeigt den Aufbau der Ansteuerlogik einer Schnellumschaltung (8), die bei zwei Brennern insgesamt drei Umschaltkriterien von Vormisch- auf Diffusionsbetrieb enthält. Weitere Umschaltkriterien können bei Bedarf hinzugefügt werden.

Umschaltkriterium 20 ist die Wegmessung (Z) (4) des Brenngasventiles (1), Umschaltkriterium 21 ist die Druckmessung P₁, P₂ (5) im Flammrohr (17) und Umschaltkriterium 22 ist die optische Flammenüberwachung B₁, B₂ (6) im Flammrohr (17) der Brennkammer (9, 10).

Die Ansteuerlogik der Schnellumschaltung (8) bewirkt sofort nach Auswerten der eingegebenen Meßergebnisse für die Umschaltkriterien 20 und 21 bzw. für alle drei Umschaltkriterien 20, 21 und 22 eine parallele Ansteuerung der Servoventile V₁, V₂ (7) für die Schnellumschaltventile (3), die innerhalb von ca. 100 ms die Brenngasmenge von der Vormischgasleitung (16) in die Diffusionsgasleitung (15) umleiten.

### Bezugsziffernliste:

- 1: Brenngasregelventil
- 2: Pilotgasregelventil
- 3: Schnellumschaltventil
- 4: Wegaufnehmer, Wegmessung
- 5: Druckmessung Brennkammer P₁, P₂
- 6: Optische Flammenüberwachung der Brennkammer B₁, B₂
- 7: Servoventile V₁, V₂
- 8: Ansteuerlogik Schnellumschaltventile
- 9: Brennkammer 1
- 10: Brennkammer 2
- 11: Brenner 1
- 12: Brenner 2
- 13: Brenngaszufuhrleitung
- 14: Pilotgasleitung
- 15: Diffusionsgasleitung
- 16: Vormischgasleitung
- 17: Flammrohr
- 18: Mischrohr
- 19: Verdichterluft-Eintrittskrümmer
- 20: Umschaltkriterium "Wegmessung Brenngasregelventil"
- 21: Umschaltkriterium "Druckmessung"
- 22: Umschaltkriterium "Flammenüberwachung"

## Patentansprüche

1. Verfahren zur Schnellumschaltung vom Vormischbetrieb in den Diffusionsbetrieb in Gasturbinen mit mindestens einer Brennkammer und mit gleichzeitiger Ansteuerung des Diffusions- und Vormischstellventiles in den Brenngasversorgungsleitungen, d. h. Öffnen des Diffusionsgasweges und gleichzeitiges Schließen des Vormischgasweges des Brenners bei schneller Lastabsenkung und Verlöschen der Vormischflamme,
**dadurch gekennzeichnet,**
**daß** bei einem frühzeitigen Erkennen eines transienten Vorganges, der zum Verlöschen einer Vormischflamme führen könnte, ein erstes Umschaltkriterium 20 und bei einem frühzeitigen Erkennen des Verlöschens einer Vormischflamme ein zweites Umschaltkriterium 21 das Umschalten vom Vormischbetrieb in den Diffusionsbetrieb einleitet, wozu beim ersten Umschaltkriterium 20 die Wegmessung (Z) des Brenngasregelventiles in der Brenngaszufuhrleitung und beim zweiten Umschaltkriterium 21 die Druckmessung (P) in der(n) Brennkammer(n) auf eine Ansteuerlogik für Schnellumschaltung ständig übertragen werden,
**daß** die Ansteuerlogik für eine Schnellumschaltung die eingegebenen Meßwerte ständig mittels der eingegegebenen Kriterien überprüft und bei Erfüllung des ersten Umschaltkriteriums 20 oder des zweiten Umschaltkriteriums 21 ein Ansteuersignal an das Servoventil (V) eines Schnellumschaltventiles in der Brenngaszufuhrleitung überträgt, wodurch die Brennstoffzufuhr in der Vormischgasleitung zu dem(n) Brenner(n) abrupt unterbrochen und die Diffusionsgasleitung zu dem(n) Brenner(n) sofort mit Brenngas versorgt wird.

2. Verfahren nach Anspruch 1,
**dadurch gekennzeichnet,**
**daß** zusätzlich eindrittes Umschaltkriterium 22 für das Umschalten vom Vormischbetrieb in den Diffusionsbetrieb durch eine optische Flammenüberwachung (B) am Ausgang des(r) Brenners(r) im Flammrohr auf eine Ansteuerlogik für Schnellumschaltung ständig übertragen wird und
**daß** die Ansteuerlogik auch diese eingegebenen Meßwerte ständig zusammen mit den Meßwerten des ersten und zweiten Umschaltkriteriums 20 und 21 überprüft und bei Erfüllung des dritten Umschaltkriteriums 22 ebenfalls ein Ansteuersignal an das Servoventil (V) des Schnellumschaltventiles der Brenngaszufuhrleitung überträgt.

3. Vorrichtung zur Durchführung des Verfahrens zur Schnellumschaltung vom Vormischbetrieb in den Diffusionsbetrieb einer Brennkammer einer Gasturbine nach den Ansprüchen 1 - 2, bestehend aus mindestens einem Brenner (11, 12, n), einer Brenngaszuführleitung (13) und einem Brenngasregelventil (1) mit einem Wegaufnehmer (Z)
**dadurch gekennzeichnet,**
**daß** in die Brenngaszufuhrleitung (13) nach dem Brenngasregelventil (1) mit dem Wegaufnehmer (Z) (4) pro Brenner (11, 12, n) ein Schnellumschaltventil (3) mit Servoventil (V) (7) eingesetzt ist, das mit dem Brenner (11, 12, n) durch eine Diffusionsgasleitung (15) und durch eine Vormischgasleitung (16) verbunden ist.

4. Vorrichtung nach Anspruch 3,
**dadurch gekennzeichnet,**
**daß** an der Brennkammer (9, 10, n) Geräte für die Druckmessung (P) (5) und für die optische Flammenüberwachung (B) (6) angeordnet sind.

5. Vorrichtung nach Anspruch 3 und 4,
**dadurch gekennzeichnet,**
**daß** eine Ansteuerlogik für Schnellumschaltung (8) mit dem Wegaufnehmer (Z) (4) für das Brenngasregelventil (1), mit den Druckmessungsgeräten (P) (5) und den Geräten für eine optische Flammenüberwachung (B) (6) an der Brennkammer (9, 10, n) sowie mit den Servoventilen (V) (7) der Schnellumschaltventile (3) verdrahtet ist.

6. Vorrichtung nach den Ansprüchen 3 bis 5,
**dadurch gekennzeichnet,**
**daß** die Ansteuerlogik für Schnellumschaltung (8) ein erstes Umschaltkriterium 20 für den Wegaufnehmer (Z) (4) des Brenngasregelventiles (1) und ein zweites Umschaltkriterium 21 für die Druckmessung (P) (5) sowie eine parallele Ansteuerung der Servoventile (V) (7) der Schnellumschaltventile (3) aufweist.

7. Vorrichtung nach den Ansprüchen 3 bis 6,
**dadurch gekennzeichnet,**
**daß** die Ansteuerlogik für Schnellumschaltung (8) ein drittes Umschaltkriterium 22 für die optische Flammenüberwachung (B) (6) sowie eine Ansteuerung der Servoventile (V) (7) der Schnellumschaltventile (3) aufweist.

## Claims

1. Method of rapid changeover from premixture operation to diffusion operation in gas turbines with at least one combustion chamber and with simultaneous drive control of the diffusion and premixture setting valve in the combustion gas supply ducts, i.e. opening of the diffusion gas path and simultaneous closing of the premixture gas path of the burner in the case of rapid reduction in load and extinction of the premixture flame, **characterised in that**, in the case of early recognition of a transient process which could lead to extinction of a premixture flame, a first changeover criterion 20 and, in the case of early recognition of extinction of a premixture flame, a second changeover criterion 21 initiate the changeover from premixture operation to diffusion operation, for which purpose in the case of the first changeover criterion 20 the travel measurement (Z) of the combustion gas regulating valve in the combustion gas feed duct and in the case of the second changeover criterion 21 the pressure measurement (P) in the combustion chamber or chambers are constantly transmitted to a drive control logic system for rapid changeover, that the drive control logic system for a rapid changeover constantly checks the input measurement values by means of the input criteria and in the case of fulfillment of the first changeover criterion 20 or of the second changeover criterion 21 transmits a drive control signal to the servo-valve (V) of a rapid changeover valve in the combustion gas feed duct, whereby the fuel feed in the premixture gas duct to the burner or burners is abruptly interrupted and the diffusion gas duct to the burner or burners is immediately supplied with combustion gas.

2. Method according to claim 1, **characterised in that** in addition a third changeover criterion 22 for the changeover from premixture operation to diffusion operation by an optical flame monitoring (B) at the output of the burner or burners in the flame pipe is constantly transmitted to a drive control logic system for rapid changeover and that the drive control logic system also constantly checks these input measurement values together with the measurement values of the first and second changeover criterion 20 and 21 and in the case of fulfilment of the third changeover criterion 22 similarly transmits a drive control signal to the servo-valve (V) of the rapid changeover valve of the combustion gas feed duct.

3. Device for carrying out the method for rapid changeover from premixture operation to diffusion operation of a combustion chamber of a gas turbine according to claim 1 or 2, consisting of at least one burner (11, 12, n), a combustion gas feed duct (13) and a combustion gas regulating valve (1) with a travel sensor (Z), **characterised in that** a rapid changeover valve (3) with servo-valve (V) (7), which is connected with the burner (11, 12, n) by a diffusion gas duct (15) and by a premixture gas duct (16), is inserted in the combustion gas feed duct (13) after the combustion gas regulating valve (1) with the travel sensor (Z) (4) for each burner (11, 12, n).

4. Device according to claim 3, **characterised in that** instruments for pressure measurement (P) (5) and for optical flame monitoring (B) (6) are arranged at the combustion chamber (9, 10, n).

5. Device according to claim 3 and 4, **characterised in that** a drive control logic system for rapid changeover (8) is wire-connected with the travel sensor (Z) (4) for the combustion gas regulating valve (1), with the pressure measuring instruments (P) (5) and the instruments for an optical flame monitoring (B) (6) at the combustion chamber (9, 10, n) and with the servo-valves (V) (7) of the rapid changeover valves (3).

6. Device according to claims 3 to 5, **characterised in that** the drive control logic system for rapid changeover (8) has a first changeover criterion 20 for the travel sensor (Z) (4) of the combustion gas regulating valve (1) as well as a second changeover criterion 21 for the pressure measurement (P) (5) as well as a parallel drive control means of the servo-valves (V) (7) of the rapid changeover valves (3).

7. Device according to claims 3 to 6, **characterised in that** the drive control logic system for the rapid changeover (8) has a third changeover criterion 22 for the optical flame monitoring (B) (6) and a drive control means of the servo-valves (V) (7) of the rapid changeover valves (3).

## Revendications

1. Procédé de commutation rapide du mode prémélange au mode diffusion dans des turbines à gaz comprenant au moins une chambre de combustion et avec commande simultanée de la vanne de réglage de diffusion et de prémélange dans les conduites d'alimentation en gaz combustible, c'est-à-dire ouverture du parcours de gaz de diffusion et fermeture simultanée du parcours de gaz de prémélange du brûleur en présence d'une baisse rapide de charge et d'extinction de la flamme bleue, **caractérisé en ce que**, lors d'une identification précoce d'un processus transitoire qui pourrait provoquer l'extinction d'une flamme de prémélange, un premier critère de commutation 20, et lors d'une identification précoce de l'extinction d'une flamme de prémélange, un deuxième critère de commutation 21, déclenchent la commutation du mode prémélange au mode diffusion, la mesure de déplacement (Z) de la vanne gaz dans la conduite d'arrivée de gaz combustible pour le premier critère de commutation 20, et la mesure de pression (P) dans la (les) chambre(s) de combustion pour le deuxième critère de commutation 21, étant à cet effet transmises en permanence à une logique de commande pour une commutation rapide, **en ce que** la logique de commande pour une commutation rapide vérifie en permanence les valeurs de mesure introduites au moyen des critères introduits et transmet, lorsque le premier critère de commutation 20 ou le second critère de commutation 21 est rempli, un signal de commande à la servo-soupape (V) d'une vanne de commutation rapide dans la conduite d'arrivée de gaz combustible, l'arrivée de combustible étant de ce fait brusquement coupée dans la conduite de gaz de prémélange en direction du (des) brûleur(s) et la conduite de gaz de diffusion en direction du (des) brûleur(s) étant immédiatement alimentée en gaz combustible.

2. Procédé suivant la revendication 1, **caractérisé en ce qu'**un troisième critère de commutation 22 supplémentaire pour la commutation du mode prémélange au mode diffusion, par un contrôle de flamme optique (B) à la sortie du (des) brûleur(s) dans le tube de combustion, est transmis en permanence à une logique de commande pour une commutation rapide, et **en ce que** la logique de commande vérifie également en permanence ces valeurs de mesure introduites, avec les valeurs de mesure du premier et du deuxième critères de commutation 20 et 21, et, lorsque le troisième critère de commutation 22 est rempli, transmet également un signal de commande à la servo-soupape (V) de la vanne de commutation rapide de la conduite d'arrivée de gaz combustible.

3. Dispositif pour la mise en oeuvre du procédé de commutation rapide du mode prémélange au mode diffusion dans une chambre de combustion d'une turbine à gaz suivant les revendications 1 - 2, composé d'au moins un brûleur (11, 12, n), d'une conduite d'arrivée de gaz combustible (13) et d'une vanne gaz (1) avec un capteur de déplacement (4), **caractérisé en ce qu'**une vanne de commutation rapide (3) avec servo-soupape (V) (7) est montée par brûleur (11, 12, n) dans la conduite d'arrivée de gaz combustible (13) en aval de la vanne gaz (1) avec le capteur de déplacement (Z), cette vanne de commutation rapide étant reliée au brûleur (11, 12, n) par une conduite de gaz de diffusion (15) et par une conduite de gaz de prémélange (16).

4. Dispositif suivant la revendication 3, **caractérisé en ce que** des appareils pour la mesure de pression (P) (5) et pour le contrôle de flamme optique (B) (6) sont disposés sur la chambre de combustion (9, 10, n).

5. Dispositif suivant les revendications 3 et 4, **caractérisé en ce qu'**une logique de commande pour une commutation rapide (8) est câblée avec le capteur de déplacement (Z) (4) pour la vanne gaz (1), avec les manomètres (P) (5) et avec les appareils pour un contrôle de flamme optique (B) (6) sur la chambre de combustion (9, 10, n), ainsi qu'avec les servo-soupapes (V) (7) des vannes de commutation rapide (3).

6. Dispositif suivant les revendications 3 à 5, **caractérisé en ce que** la logique de commande pour une commutation rapide (8) présente un premier critère de commutation 20 pour le capteur de déplacement (Z) (4) de la vanne gaz (1) et un deuxième critère de commutation 21 pour la mesure de pression (P) (5), ainsi qu'une commande parallèle des servo-soupapes (V) (7) des vannes de commutation rapide (3).

7. Dispositif suivant les revendications 3 à 6, **caractérisé en ce que** la logique de commande pour une commutation rapide (8) présente un troisième critère de commutation 22 pour le contrôle de flamme optique (B) (6), ainsi qu'une commande des servo-soupapes (V) (7) des vannes de commutation rapide (3).
